# FASCICULE DE BREVET EUROPEEN

(11) **EP 0 346 167 B1**
(45) Date de publication et mention de la délivrance du brevet: **17.08.1994**
(21) Numéro de dépôt: 89401284.8
(22) Date de dépôt: 09.05.1989
(51) Int. Cl.: B05B 11/00

(54) **Pompe à précompression pour la diffusion d'un liquide**
Zerstäubungspumpe, die einen Vordruck vor der Zerstäubung erzeugt
Spray pump, which produces pressure before spraying

(30) Priorité: 10.05.1988 FR 8806287
(43) Date de publication de la demande: 13.12.1989
(73) Titulaire: LINDAL VERPACKUNGSTECHNIK GMBH, D-23843 Bad Oldesloe (DE)
(72) Inventeur: Debard, André, F-78530 Buc (FR)
(74) Mandataire: Thibon-Littaye, Annick

(56) Documents cités:
- EP-A- 0 127 449
- FR-A- 2 133 259

## Description

La présente invention concerne les pompes de diffusion telles que les pompes dites de type aérosol, qui sont utilisées pour extraire une quantité déterminée d'un liquide contenu dans un flacon réservoir et l' expulser à l'extérieur par l'intermédiaire d'une tête de diffusion, généralement équipée d'une buse tourbillonnaire. Parmi ces pompes, elle vise plus particulièrement celles dont le fonctionnement assure une compression préalable de la dose de liquide prélevé avant de l'expulser à l'extérieur.

Des pompes de ce genre comportent de manière connue (notamment EP-A-0127449) une chambre de compression ménagée à l'intérieur d'un corps de pompe entre un clapet de fermeture d'un orifice de prélèvement du liquide dans le flacon réservoir et un orifice d'expulsion du liquide prélevé vers la tête de diffusion, cette chambre étant de volume variable par le fait qu'elle est limitée par un piston porté par un organe mobile axialement dans le corps de pompe. Cet organe est lié à la tête de diffusion de telle sorte qu'une pression exercée manuellement sur celle-ci par l'utilisateur à l'encontre de moyens élastiques de rappel permet de commander le fonctionnement de la pompe.

L'invention répond au besoin qui s'est fait sentir d'améliorer le fonctionnement de telles pompes, notamment pour assurer une projection franche du liquide à la diffusion, en une dose prédéterminée, pour éviter les bavures ou coulures en fin de projection ou en dehors des périodes d'utilisation, et pour permettre une construction simple et solide, garantissant un bon fonctionnement pour un long usage.

Pour l'essentiel, l'invention y parvient en ayant recours à une disposition assurant un effet de précompression et impliquant deux chambres dont l'une est une chambre de compression à volume variable, interne à l'organe mobile, et dont l'autre lui est externe ; elle assure la communication avec l'orifice d'expulsion situé en bout de l'organe mobile par des canaux longitudinaux ménagés annulairement dans ce dernier. De plus, un piston pointeau est monté à l'intérieur de l'organe mobile, mais en dehors de la chambre interne, de telle manière qu'il vienne fermer l'orifice d'expulsion quand il n'existe plus de pression de liquide dans la chambre externe comportant les canaux de communication. Ce piston pointeau ou piston de précompression, joue également le rôle d'un piston de reniflage, évitant des coulures tout au début de la projection, par le fait qu'il est sollicité par des moyens élastiques associés dans une position d'obturation de l'orifice d'expulsion dont-il est dégagé quand le liquide est mis en pression dans la chambre externe ou intermédiaire. En outre, un piston baladeur, disposé à l'intérieur de la chambre interne du piston principal, ou piston moteur, est poussé par des moyens élastiques dans une position où il ferme la communication entre la chambre interne et la chambre externe, d'où il n'est dégagé que sous l'effet d'une pression de liquide dans la chambre interne. Dans le fonctionnement d'une telle pompe, une première partie de la dose de liquide prélevé est expulsée par l'intermédiaire de la chambre externe quand on fait descendre le piston dans le sens d'une compression dans la chambre interne, tandis que le reste de cette dose est expulsé lors de la remontée du piston moteur soumis aux moyens élastiques associés.

Dans la réalisation pratique de la pompe, les différents moyens élastiques sont en général des ressorts métalliques hélicoïdaux, sauf toutefois que le piston baladeur de la pompe à double effet est de préférence rappelé vers sa position de fermeture par des pattes en matériau élastique moulées avec une cloison transversale interne à l'organe mobile qui limite la chambre interne et sur laquelle s'appuie d'autre part, sur la face opposée de la cloison, le ressort associé au piston pointeau.

On décrira maintenant plus en détail une forme de réalisation particulière de l'invention qui en fera mieux comprendre les caractéristiques essentielles et les avantages, étant entendu toutefois que cette forme de réalisation est choisie à titre d'exemple et qu'elle n'est nullement limitative. Sa description est illustrée par les dessins annexés, dans lesquels :
- la figure 1 représente schématiquement la pompe décrite, dans une réalisation à double effet, selon une vue en coupe longitudinale dans sa position de repos, en dehors des périodes d'utilisation ;
- la figure 2 représente schématiquement une coupe analogue, mais agrandie et partielle, correspondant à la position occupée par les différents éléments constitutifs de la pompe quand le piston moteur est en cours de descente en phase de compression, au début de l'éjection du liquide ;
- la figure 3 représente une coupe analogue à celle de la figure 1 lorsque le piston a fini de descendre et commence à remonter, dans la deuxième phase d'expulsion du liquide ;
- la figure 4 montre une coupe schématique d'une variante de réalisation s'appliquant au cas d'une pompe à simple effet.

La pompe à double effet selon l'invention, dans le mode de réalisation particulier considéré, est représentée sur les figures 1 à 3 dans différentes positions de ses éléments constitutifs, en conservant les mêmes chiffres de référence. Elle présente un axe de symétrie de révolution, qui est supposé orienté verticalement, comme c'est normalement le cas lorsque la pompe est en cours d'utilisation pour prélever et diffuser un liquide contenu dans un flacon dont on a seulement fait apparaître le couverte 1.

Cette pompe comporte un ensemble mobile qui se déplace axialement à l'intérieur d'un corps de pompe fixe, monté à l'intérieur du flacon. Ce corps de pompe est constitué par une coquille 2, doublée intérieurement d'un fourreau 3 dans sa partie supérieure. L'ensemble mobile comporte essentiellement un organe cylindrique 10, en deux parties solidaires l'une de l'autre, à savoir un tube interne 5 et un tube externe 4, recouvrant l'extrêmité supérieur du tube interne 4. Le couvercle 1 du flacon forme une cupulle cylindrique 6, qui est traversée par l'organe mobile 10 et qui présente un épaulement interne 7 sous lequel est monté le corps de pompe, par encliquetage de l'extrêmité supérieure de la coquille 2 derrière des bourrelets 8 du couvercle 1. Une fuite d'air est cependant possible entre ces bourrelets, pour assurer avec le flacon un équilibrage de pression en vue duquel l'extrêmité supérieure du fourreau 3 présente des redents 9, en butée sur l'épaulement 7 de la cupulle 6, au delà de la face terminale de l'extrêmité supérieure de la coquille 2.

Une tête de diffusion 11 est montée sur l'ensemble mobile, par engagement à force sur l'extrêmité supérieure du tube externe 4, en butée sur un épaulement externe 12 que ce dernier présente à cet effet. Cette permet à l'utilisateur de commander le fonctionnement de la pompe. Quand il exerce dessus une pression manuelle vers le bas, elle pousse l'ensemble mobile en le faisant descendre à l'encontre de la force de rappel élastique d'un ressort hélicoïdal 13 dont on reparlera plus loin. La tête de diffusion 11 comporte par ailleurs une buse de diffusion 14, de type tourbillonnaire, qui débouche latéralement à travers une jupe cylindrique 15 limitant extérieurement la tête 11 et qui communique à travers la tête 11 avec l'espace interne de l'organe mobile 10, le tube 4 formant axialement un orifice 16 servant à l'expulsion du liquide prélévé dans le flacon par la pompe.

Ce prélèvement s'effectue par la partie inférieure du corps fixe de la pompe, où la coque 2 se prolonge avec une section réduite, après un fond annulaire 17, pour former d'abord un siège de clapet 19, de forme tronconique, puis un tube plongeur 18, ouvert au fond du flacon (non représenté). Un orifice de prélèvement 20 met ou non l'espace interne de la pompe en communication avec le tube 18, suivant la position prise la une bille 21, formant clapet, par rapport au siège coopérant 19, sous l'effet d'une pression de liquide s'exerçant sur elle. Autour de la bille 21, le corps de pompe présente intérieurement des piliers 22, sur lesquels s'appuie l'extrêmité inférieure du ressort 13. Autour de ce ressort, le tube interne 5 de l'organe mobile se prolonge par un piston moteur 31, en formant un épaulement interne 23 qui sert de portée d'appui à son extrémité supérieure. Bien que cela n'apparaisse pas clairement sur les figures, la forme et les dimensions du ressort 13 sont telles que la bille 21 ne puisse pas s'engager dedans et qu'elle voit ainsi ses déplacements limités à une course correspondant sensiblement à la hauteur des piliers 22.

La pompe à double effet du mode de réalisation des figures 1 à 3 comporte deux chambres de compression à volume variable, avec en outre la particularité que le liquide prélevé parvient à l'orifice d'expulsion 16 en passant par l'extérieur d'un système de précompression essentiellement constitué par un piston pointeau 24, qui ferme cet orifice tant que la pression exercée sur lui par le liquide n'est pas suffisante pour vaincre la force de rappel élastique d'un ressort hélicoîdal 25. Ce dernier est logé dans un alésage borgne 26 (Fig.2) ménagé dans le tube interne 5 de puis son extrêmité supérieure jusqu'à une cloison transversale 27. Il est comprimé entre cette cloison et une portée annulaire du piston pointeau 24 et maintenu latéralement entre le tube 5 et d'une part le piston lui-même, d'autre part une saillie axiale 28 de la cloison 27. Le piston pointeau 24 présente une lèvre d'étanchéité circulaire 29 qui, dans toutes les positions du piston, empêche le liquide de pénétrer dans l'alésage 26. Un siège tronconique 30 est formé en bout du tube externe 4, autour de l'orifice d'expulsion 16, pour coopérer avec le piston pointeau 24.

En plus du piston moteur 31, l'ensemble mobile de la pompe comporte un piston secondaire 32, formé à l'extérieur du tube externe 4 en son extrémité inférieure. Au cours du fonctionnement de la pompe, le piston 31 coulisse dans la partie inférieure du corps de pompe, en contact étanche avec la paroi interne de la coque 2 grâce à des lèvres circulaires élastiques 33 et 34 (Fig. 1 et 3) dont il est pourvu respectivement à ses deux extrémités. Il délimite ainsi dans la coquille 2 une première chambre de compression 35 du liquide, dont la variation de volume ressort des figures 1 et 3 montrant les deux positions extrêmes, haute et basse du piston 31. Le piston secondaire 32, quant à lui, coulisse dans le corps de pompe au niveau du fourreau 3, avec lequel il reste en contact étanche permanent par une lèvre inférieure 36. Il ferme une deuxième chambre de compression 37, qui est délimitée cette fois autour du tube interne 5, entre le corps de pompe et le piston moteur 31, et dont le volume varie, en conséquence, en sens inverse de celui de la première chambre de compression 35 : il est maximal dans la position de repos de la figure 1 et minimal quand l'organe mobile est dans sa position basse extrême représentée sur la figure 3. On remarquera que le choix des dimensions du fourreau 3, ne serait-ce que par modification de sa longueur, permet de prérégler le rapport des volumes des deux chambres.

Les deux chambres 35 et 37 communiquent entre elles par des orifices 38 (Fig. 2) percés latéralement à travers le tube interne 5. La deuxième chambre 37 communique avec l'orifice d'expulsion 16 par des canaux longitudinaux 39, répartis annulairement et ménagés dans l'épaisseur de l'organe mobile. Dans le cas décrit, ces canaux sont en fait formés entre les deux tubes 4 et 5, par des rainures 41 creusées longitunalement dans le tube interne 5 jusqu'à déboucher par des conduits radiaux 42 en bout de ce tube.

Un dernier élément essentiel de la pompe est représenté par un piston baladeur 43, qui sert au cours du fonctionnement de la pompe, à contrôler l'ouverture et la fermeture de la communication entre les deux chambres de compression du liquide prélevé. Ce piston est de forme identique à celle du piston pointeau de précompression 24, mais il est orienté verticalement en sens inverse dans l'axe de l'organe mobile. Il se trouve à l'intérieur du tube interne 5, sous la cloison transversale 27. Son corps cylindrique est chanfreiné au moins en son extrêmité supérieure, pour coopérer à avec des pattes flexibles 44, qui sont réalisées par moulage dans la matière du tube 5 et qui dépassent en cercle sous la cloison transversale 27. Les pattes 44 ont tendance à pousser le piston baladeur 43 vers le bas, mais elles s'écartent pour laisser remonter le piston entre elles, vers la cloison 27, sous l'effet d'une surpression de liquide régnant dans la chambre 35. Le piston baladeur 43 présente par ailleurs une lèvre circulaire extérieure 45, qui se déplace dans le même temps le long de la paroi interne du tube 5, en restant toujours en dessous des orifices 38. A ce niveau, le tube 5 présente un premier changement de section en 46, de telle sorte que quand le piston est en position basse, repoussé par les pattes 44, la lèvre 45 est en contact étanche avec la paroi du tube 5, alors qu'au contraire, quand il est en position haute, le liquide peut librement circuler de la chambre 35 vers les orifices 38 et la deuxième chambre 37. Le tube 5 présente en outre un deuxième changement de section en 47, dont le rôle est de imiter le déplacement possible du piston 43 vers le bas, par butée de sa lèvre 45.

En se référant maintenant au fonctionnement de la pompe, dans ses différentes étapes, on sera amené à préciser quelques détails complémentaires de la réalisation décrite.

Quand la pompe est au repos conformément à la figure 1, l'orifice d'expulsion 16 est fermé par le piston pointeau 24, la communication entre les deux chambres de compression est fermée par le piston baladeur 43, et le tube externe 4 est en butée étanche sur la cupulle 6 par un épaulement externe 48. La pression du liquide dans l'espace interne de la pompe est en équilibre avec celle du flacon, la pompe ayant été amorcée en fin du cycle de fonctionnement précédent.

Losque débute le cycle de descente de l'organe mobile, le piston moteur 31 tend à comprimer le liquide situé dans la chambre 35, ce qui applique la bille 21 sur son siège 19 et isole ainsi cette chambre du flacon. Dans le même temps, le piston secondaire 32 s'abaisse dans la position intermédiaire de la figure 2, où il vient en contact étanche avec le fourreau 3 non seulement par sa lèvre inférieure 36, mais en outre par une lèvre supérieure 49. Les deux lèvres étant orientése en bas symétriquement, elles coopèrent pour fermer efficacement la deuxième chambre 37. Sous la pression du liquide comprimé, on contate alors que le piston baladeur 43 remonte et ouvre la communication entre les deux chambres, et que par suite, le liquide passant par les canaux 39 au dessus du piston de précompression 24 fait descendre celui-ci à l'encontre du ressort associé 25. Le liquide prélevé dans l'ensemble des deux chambres est donc expulsé par l'orifice 16. Ceci jusqu'à ce que l'organe mobile parvienne à sa position basse extrême illustrée par la figure 3.

Dans cette postion, la première chambre 35 atteint son volume minimal. Elle s est vidée partie par expulsion d'une première fraction de la dose de liquide prélevée, mais partie aussi en remplissant la deuxième chambre 37 dont le volume s est agrandi. Commence alors le cycle de remontée de l'organe mobile, qui va expulser une deuxième fraction de la dose prélevée.

Sur la figure 3 on remarque que le piston moteur 31 vient en butée par une bague 51 sur le fond 17 de la coque 2 et que celle-ci comporte en pourtour des salles 50 qui écartent la lèvre 33 de la paroi de la coquille. Cette dernière est percée d'un orifice latéral 52 qui était antérieurement fermé par le piston 31 et qui assure maintenant un équilibrage de pression entre le flacon et la chambre 35.

Quand le piston moteur remonte sous l'effet de la force du piston 13, la bille 21 se soulève de son siège 19, permettant ainsi à la chambre 35 de se remplir par l'orifice de prélèvement 20. Par contre, le piston baladeur 43, sensible à la poussée des pattes 44, descend fermer la communication entre les deux chambres et la deuxième chambre 37 se vide par l'orifice d'expulsion 16.

Quand l'organe mobile arrive à sa position haute illustrée par la figure 1, ceci représente la fin de l'expulsion de la dose de liquide prélevée. Les deux lèvres du piston secondaire 32 encadrent alors les redents de fuite 9, ce qui permet un équilibrage de pression entre le flcon et la deuxième chambre 37.

Dans la variante de la figure 4, la pompe ci-dessus a été modifiée en vue d'un fonctionnement en simple effet, toute la dose de liquide prélevée étant expulsée au cours du cycle de descente de l'organe mobile. Les mêmes références ont été utilisées pour désigner les éléments communs à la pompe fonctionnant en double effet et à la variante fonctionnant en simple effet. Cette variante diffère dans sa constitution, de la forme de réalisation représentée aux figures 1 à 3, par le fait que le piston baladeur 43 est supprimé et que le piston secondaire 32 est prolongé vers le bas par une jupe 50 qui vient en butée contre le piston moteur 31.

## Revendications

1. Pompe à précompression pour la diffusion d'un liquide comportant une première chambre interne de compression (35), ménagée à l'intérieur d'un corps de pompe entre un clapet (21) de fermeture d'un orifice de prélèvement (20) du liquide dans un flacon réservoir et un orifice d'expulsion (16) du liquide prélevé vers une tête de diffusion (11) ; cette chambre étant de volume variable pr le fait qu'elle est limitée par un piston moteur (31) porté par un organe mobile axialement dans ledit corps de pompe, ledit piston moteur étant sollicité en permanence par des premiers moyens élastiques (13) vers la position correspondant au volume maximum de la première chambre (35), une seconde chambre (37) intermédiaire entre ladite première chambre (35) et ledit orifice d'expulsion (16) obturé par un piston pointeau (24), ladite seconde chambre (37) comportant des canaux de communication (39) ménagés longitudinalement et répartis annulairement dans ledit organe mobile et débouchant latéralement autour dudit piston pointeau (24) au voisinage dudit orifice d'expulsion (16), caractérisée en ce que le piston pointeau (24) formant le système de précompression est monté à l'intérieur dudit organe mobile mais en dehors de ladite première chambre (35) et est sollicité par des seconds moyens élastiques (25) vers une position d'obturation de l'orifice d'expulsion (16) dont ledit piston pointeau(24) est dégagé malgré l'action des seconds moyens élastiques quand le liquide est mis en pression dans ladite chambre intermédiaire (37), et en ce qu'elle comporte un piston baladeur (43) disposé à l'intérieur de ladite première chambre interne (35) dudit piston moteur (31), ledit piston baladeur (43) étant poussé par des troisièmes moyens élastiques (44) dans une position où il ferme la communication entre la première chambre interne (35) et la seconde chambre (37).

2. Pompe selon la revendication 1, caractérisée en ce que lesdits premiers et seconds moyens élastiques comportent des ressorts métalliques hélicoïdaux (13,25) respectivement associés audit organe mobile à piston moteur (31) et audit piston pointeau (24) du système de précompression.

3. Pompe selon la revendication 1, caractérisée en ce que ledit piston baladeur (43) est associé à des pattes élastiques (44) moulées dans la matière d'une cloison transversale (27) interne à l'organe mobile limitant ladite première chambre (35), qui servent de moyens de rappel dudit piston baladeur (43) vers sa position de fermeture, par coopération avec un changement de section (46) d'un tube interne (5) dudit organe mobile dans lequel il est monté axialement, ledit tube (5) étant percé d'orifices débouchant dans lesdits canaux.

4. Pompe selon l'une quelconque des revendications 1 à 3, caractérisée en ce que ledit organe mobile comporte un piston secondaire (32) en liaison coulissante étanche avec un fourreau interne (3) monté dans une coquille (2) dudit corps de pompe à l'écart dudit piston moteur (31), ladite seconde chambre (37) étant à volume variable entre lesdits pistons (31,32).

5. Pompe selon la revendication 4, caractérisée en ce que lesdits canaux (39) sont formés entre un tube interne (5) de l'organe mobile portant ledit piston moteur (31) et un tube externe (4) de l'organe mobile portant ledit piston secondaire (32).

6. Pompe selon la revendication 4 ou 5, caractérisée en ce qu'elle comporte des moyens d'équilibrage de pression pour la première chambre interne (35) par ledit piston (31) dans une position de compression maximale de l'organe mobile et pour ladite seconde chambre (37) par ledit piston secondaire (32) dans une position de repos de l'organe mobile.

7. Pompe selon l'une quelconque des revendications 1 à 6, caractérisée en ce que ledit piston pointeau (24) et ledit piston baladeur (43) sont de constructions identiques et disposés en positions inverses dans ledit organe mobile.

8. Pompe selon la revendication 4, 5 ou 6, caractérisée en ce que ledit piston secondaire (32) est prolongé d'une jupe (50) en butée contre ledit piston moteur (31) dans une pompe à simple effet.

## Claims

1. A precompression pump for diffusing a liquid and comprising a first inner compression chamber (35) formed inside a pump body between a valve (21) closing an orifice (20) for drawing liquid from a storage bottle and an orifice (16) for ejecting the drawn liquid into a diffusion head (11), the chamber being variable in volume since it is bounded by a driving piston (31) borne by a means movable axially in the pump body, the driving piston being permanently urged by first resilient means (13) towards the position corresponding to the maximum volume of the first chamber (35), the pump also comprising an intermediate second chamber (37) between the first chamber (35) and the ejection orifice (16) blocked by a needle piston (24), the second chamber (37) comprising communicating ducts (39) formed longitudinally and distributed in a circle in the movable means and laterally opening around the needle piston (24) near the ejection orifice (16), characterised in that the needle piston (24) forming the precompression system is mounted inside the movable means but outside the first chamber (35) and is urged by second resilient means (25) towards a position for blocking the ejection orifice (16), from which the needle piston (24) is removed in spite of the action of the second resilient means when the liquid is pressurised in the intermediate chamber (37), and the pump comprises a sliding piston (43) disposed inside the first inner chamber (35) of the driving piston (31), the sliding piston (43) being pushed by third resilient means (44) into a position where it closes the communication between the first inner chamber (35) and the second chamber (37).

2. A pump according to claim 1, characterised in that the first and the second resilient means comprise helical metal springs (13, 25), the one associated with the movable means comprising the driving piston (31) and the other associated with the needle piston (24) in the precompression system.

3. A pump according to claim 1, characterised in that the sliding piston (43) is associated with resilient lugs (44) moulded from the material of a transverse partition (27) inside the movable means bounding the first chamber (35), the lugs being used to return the sliding piston (43) towards the closed position by co-operating with a change in cross-section (46) of an inner tube (5) of the movable means in which the piston is mounted axially, the tube (5) being formed with orifices opening into the ducts.

4. A pump according to any of claims 1 to 3, characterised in that the movable means comprises a secondary piston (32) in sealing-tight sliding connection with an inner lining (3) mounted in a shell (2) of the pump body at a distance from the driving piston (31), the second chamber (37) having a variable volume between the pistons (31, 32).

5. A pump according to claim 4, characterised in that the ducts (39) are formed between an inner tube (5) of the movable means bearing the driving piston (31) and an outer tube (4) of the movable means bearing the secondary piston (32).

6. A pump according to claim 4 or 5, characterised in that it comprises means whereby the pressure in the first inner chamber (35) is balanced via the piston (31) in a position of maximum compression of the movable means and the pressure in the second chamber (37) is balanced via the secondary piston (32) in an inoperative position of the movable means.

7. A pump according to any of claims 1 to 6, characterised in that the needle piston (24) and the sliding piston (43) are identical in construction and disposed at opposite positions in the movable means.

8. A pump according to claim 4, 5 or 6, characterised in that the second piston (32) is prolonged by a skirt (50) abutting the driving piston (31) in a single-acting pump.

## Patentansprüche

1. Zerstäubungspumpe, die einen Vordruck vor der Zerstäubung erzeugt, mit einer ersten inneren Druckkammer (35), die im Inneren eines Pumpenkörpers zwischen einer Abschlußklappe (21) zum Verschließen einer Öffnung (20) zur Flüssigkeitsentnahme aus einem Vorratsgefäß und einer Ausstoßöffnung (16) für entnommene Flüssigkeit in Richtung auf einen Zerstäubungskopf (11) vorgesehen ist, wobei das Volumen dieser Kammer veranderbar ist, da sie durch einen Arbeitskolben (31) begrenzt ist, der von einer beweglichen Einrichtung in axialer Richtung in dem Pumpenkörper gehalten wird, wobei der Arbeitskolben dauerhaft durch erste elastische Vorrichtungen (13) in der dem maximalen Volumen der ersten Kammer (35) entsprechenden Stellung belastet ist, einer zweiten Zwischenkammer (37) zwischen der ersten Kammer (35) und der Ausstoßöffnung (16), verschlossen durch einen Nadelkolben (24), wobei die zweite Kammer (37), die Verbindungskanäle (39) beinhaltet, in Längsrichtung vorgesehen ist und sich ringförmig um die bewegliche Einrichtung und seitlich beabstandet um den Nadelkolben (24) neben der Ausstoßöffnung (16) verteilt,
**dadurch gekennzeichnet,**
daß der Nadelkolben (24), der das Vordrucksystem bildet, im Inneren der beweglichen Einrichtung, aber außerhalb der ersten Kammer (35) angeordnet ist, und durch zweite elastische Vorrichtungen (25) in Richtung auf eine Stellung belastet ist, in der die Ausstoßöffnung (16) in dem Nadelkolben (24) trotz der Wirkung der zweiten elastischen Vorrichtungen frei ist, wenn die Flüssigkeit in der Zwischenkammer (37) unter Druck gesetzt ist, und diese einen Schubkolben (43) beinhaltet, der im Inneren der ersten inneren Druckkammer (35) des Arbeitskolben (31) angeordnet ist, wobei der Schubkolben (43) durch dritte elastische Vorrichtungen (44) in eine Stellung geschoben wird, in der er die Verbindung zwischen der ersten inneren Druckkammer (35) und der zweiten Kammer (37) unterbricht.

2. Pumpe gemäß Anspruch 1,
**dadurch gekennzeichnet,**
daß die ersten und zweiten elastischen Vorrichtungen Metallspiralfedern (13,25) aufweisen, die mit der beweglichen Einrichtung des Arbeitskolbens (31) beziehungsweise den Nadelkolben (24) des Vordrucksystems verbunden sind.

3. Pumpe nach Anspruch 1,
**dadurch gekennzeichnet,**
daß der Schubkolben (43) durch die elastischen Vorrichtungen (44), die in Querplattenmaterial (27) geformt sind, innen an eine bewegliche Einrichtung gebunden ist, die die erste Kammer (35) begrenzt und durch Zusammenwirken mit einer Veränderung des Abschnitts (46) eines Innenrohrs (5) der beweglichen Einrichtung, in der er axial montiert ist, wobei das Rohr (5) von Abflußlöchern in diesen Kanälen durchbrochen ist, als Rückholeinrichtung des Schubkolbens (43) in Richtung seiner geschlossenen Stellung dient.

4. Pumpe nach einem der Ansprüche 1 bis 3,
**dadurch gekennzeichnet,**
daß die bewegliche Einrichtung einen zweiten Kolben (32) in Gleitverbindung mit einer inneren Gleithülse(3) in einer Vertiefung (2) des Pumpenkörpers im Abstand zu dem Arbeitskolben (31) beinhaltet, wobei die zweite Kammer (37) zwischen den Kolben (31,32) in ihrem Volumen veränderbar ist.

5. Pumpe nach Anspruch 4,
**dadurch gekennzeichnet,**
daß die Verbindungskanäle (39) zwischen dem Innenrohr (5) der beweglichen Einrichtung, die den Arbeitskolben (31) trägt, und einem Außenrohr (4) der beweglichen Einrichtung, die den zweiten Kolben (32) trägt, gebildet sind.

6. Pumpe nach Anspruch 4 oder 5,
**dadurch gekennzeichnet,**
daß sie für die erste innere Druckkammer (35) durch den Kolben (31) in einer Maximaldrucksteilung der beweglichen Einrichtung und für die zweite Kammer (37) durch den zweiten Kolben (32) in einer Ruhestellung der beweglichen Einrichtung Druckausgleicheinrichtungen beinhaltet.

7. Pumpe nach einem der Ansprüche 1 bis 6,
**dadurch gekennzeichnet,**
daß der Nadelkolben (24) und der Schubkolben (43) identische Ausgestaltungen sind und in entgegengesetzten Positionen in der beweglichen Einrichtung angeordnet sind.

8. Pumpe nach Anspruch 4, 5 oder 6,
**dadurch gekennzeichnet,**
daß in einer Einstufenpumpe der zweite Kolben (32) um ein Ansatzstück (50) als Stopper gegen den Arbeitskolben verlängert ist.
